# FASCICULE DE BREVET EUROPEEN

(11) **EP 1 416 089 B1**
(45) Date de publication et mention de la délivrance du brevet: **24.05.2006**
(21) Numéro de dépôt: 03077981.3
(22) Date de dépôt: 22.09.2003
(51) Int. Cl.: E01B 19/00, E01B 21/00

(54) **Système de rail enrobé**
Ummanteltes Schienensystem
Embedded rail system

(30) Priorité: 31.10.2002 BE 200200621
(43) Date de publication de la demande: 06.05.2004
(73) Titulaire: Vanhonacker, Patrick, 3210 Linden (BE); Rotthier, Dirk, 2850 Boom (BE)
(72) Inventeur: Vanhonacker, Patrick, 3210 Linden (BE); Rotthier, Dirk, 2850 Boom (BE)
(74) Mandataire: Vanderperre, Robert

(56) Documents cités:
- DE-A- 19 627 468
- DE-A- 19 801 583
- DE-B- 1 809 955
- DE-U- 9 309 446
- FR-A- 2 791 369
- US-B1- 6 471 138

## Description

La présente invention concerne un rail enveloppé dans un enrobage pour l'installation de voies ferrées dans une voirie.

Dans l'installation de voies ferrées, le problème se situe principalement à trois niveaux :
a) Au niveau de la mise en place des rails ;
b) Au niveau de la maintenance de la voie en cours d'exploitation ;
c) Au niveau de l'amortissement des vibrations et des bruits lors de la circulation des voitures sur les rails.

Il est connu, dans certaines applications, d'installer dans la voirie des rails enrobés dans un matériau relativement compact dans le but de conférer au rail une meilleure résistance mécanique aux dilatations et aux efforts engendrés par la circulation des voitures sur les rails. Un agencement de ce type se trouve décrit dans DE-A-19527468. Cette disposition a pour inconvénient principal que, une fois le rail installé, le remplacement d'un tronçon de rail nécessite de casser d'abord l'enrobage pour avoir accès aux dispositifs de fixation du tronçon de rail à remplacer et, après remplacement de celui-ci, de couler un nouvel enrobage. Tout ceci demande un temps d'exécution relativement long pendant lequel le trafic doit être interrompu. D'autre part, l'utilisation d'un matériau d'enrobage relativement compact ne présente pas les caractéristiques statiques et dynamiques requises pour assurer une isolation antivibratoire efficace.

L'invention a pour but de pallier les inconvénients susmentionnés. A cet effet, elle propose un système de rail pour voie ferrée fixé à intervalles réguliers sur des selles et une gaine d'enrobage enrobant longitudinalement le rail sur ses deux côtés, dans lequel l'enrobage est constitué par un mortier d'enrobage reposant sur des profilés souples fixés au patin du rail et s'étendant entre les selles sur lesquelles est fixé le rail. L'enrobage est coulé dans une gouttière délimitée latéralement par des cornières fixées de façon amovible aux selles.

La mise en place d'un rail peut ainsi se faire en un temps très court. Et par la suite, au cours de l'exploitation de la voie ferrée, lorsque l'on doit avoir accès aux dispositifs de fixation, par exemple pour le remplacement d'un tronçon de rail, il suffit de forer dans le mortier à l'emplacement des boulons de fixation du rail pour libérer le tronçon de rail, le retirer avec sa gaine d'enrobage et mettre en place et fixer un nouveau tronçon de rail en un temps très court, sans devoir interrompre le trafic de manière importante.

Dans un mode de réalisation avantageux, un tronçon de rail, les selles sur lesquelles le tronçon de rail est fixé et la gaine d'enrobage forment un ensemble logé dans un caisson prêt à être mis en place sur un site. La mise en place peut alors se faire en un temps très court par simple coulage du mortier d'enrobage 21 et la mise en circulation du trafic sur les rails peut être lancée sans attendre le durcissement du mortier d'enrobage.

De plus, l'utilisation d'un matériau d'enrobage de densité relativement réduite et le choix des raideurs des semelles sous le rail favorisent la réalisation d'un niveau d'amortissement optimal des vibrations et bruits en cours d'exploitation de la voie ferrée.

L'invention est décrite plus en détails dans ce qui suit à l'aide des dessins dans lesquels :
La figure 1 est une vue en coupe transversale d'un système de rail suivant l'invention, avant coulage de la gaine d'enrobage;
La figure 2 est une coupe suivant la ligne 2-2 de la figure 1;
La figure 3 est une coupe suivant la ligne 3-3 de la figure 2 ;
La figure 4 est une coupe suivant la ligne 4-4 de la figure 3 ;
La figure 5 est une vue en coupe transversale du système de rail suivant l'invention, après coulage de la gaine d'enrobage et bétonnage dans un premier mode de réalisation;
Les figures 6 et 7 illustrent une variante de réalisation du système de rail représenté à la figure 1;
La figure 8 est une vue en coupe transversale d'un système de rail suivant l'invention intégré dans un module de voie ferrée préfabriqué ;
La figure 9 est une vue en plan du module de voie ferrée représenté à la figure 8.

Dans les dessins, une même référence désigne un élément identique ou un élément similaire ou équivalent.

Les figures 1 à 3 montrent un système de rail comprenant un rail 11 fixé à intervalles réguliers sur des selles 12 en acier avec interposition d'une semelle 13 en matière élastique. Le rail est fixé sur les selles au moyen de brides 15 et de boulons 17 avec rondelles. La selle 12 est munie de chaque côté d'une rainure longitudinale 16 destinée à recevoir une cornière 18 lors de la mise en place du rail, les deux cornières 18 formant les parois longitudinales d'une gouttière 19 longeant le rail 11 sur ses deux côtés. L'extrémité supérieure des cornières 18 vient se situer à environ 3 mm du bord supérieur du rail 11. Entre les selles 12 s'étendent des profilés 14 souples, en polyéthylène par exemple, qui sont fixés au patin du rail 11 et ont une largeur égale à l'écartement entre les cornières 18 (Fig. 4).

Après alignement des rails 11, la voirie 24 est bétonnée en une ou plusieurs phases. Lorsque le béton est durci, les cornières 18 peuvent être retirées (Fig. 5) et l'enrobage coulé dans la gouttière 19 qui s'étend le long des deux côtés du rail 11. L'enrobage est constitué d'un mortier de caoutchouc fluide élastique, exempt de retrait et ayant une compressibilité stable. Le mortier est par exemple constitué d'un mélange de résine époxy et de polyuréthane et un durcisseur d'amine cycloaliphatique insensible à l'eau. Le poids spécifique est de 0,7 kg/dm³ environ. La résistance à la traction est supérieure à environ 1 N/mm². Le mortier mis en place est tassé jusqu'à un niveau de -28 mm par rapport au bord supérieur du rail 11. La localisation des dispositifs de fixation est repérée au moyen d'une marque permanente laissée dans le mortier. La surface supérieure du mortier est terminée avec un joint élastique 23 constitué du même composé que la masse du mortier mais ayant une densité plus élevée que celle-ci, par exemple une densité de 0,9 kg/dm³. Ce joint a pour but d'éviter l'infiltration des eaux de pluies dans la gouttière. La résistance à l'arrachement sur béton et acier est supérieure à environ 2,5 N/mm². Entre la masse de la gaine et le joint est disposée une plaquette de séparation en matière plastique.

Dans un autre mode de réalisation, chacune des cornières 18 est montée en sens inverse, l'aile 22 étant orientée vers l'extérieur de la gouttière 19 (Fig. 6). Après réalisation du bétonnage de la voirie, on procède au coulage de l'enrobage dans la gouttière, les cornières 18 étant maintenues en place afin de renforcer les coins des dalles de béton de la voirie 24 (Fig. 7).

La surface des cornières devant venir en contact avec le mortier d'enrobage est de préférence recouverte d'un film destiné à faciliter l'enlèvement du mortier si nécessaire, par exemple lors du remplacement du rail.

Lorsque l'on doit avoir accès au dispositif de fixation, par exemple pour le remplacement d'un tronçon de rail, il suffit de forer dans le mortier à l'emplacement des boulons de fixation du rail pour libérer le tronçon de rail, le retirer avec son enrobage et mettre en place et fixer un nouveau tronçon de rail en un temps très court, sans devoir interrompre le trafic de manière importante.

Des essais effectués sur un tronçon de rail de 6 m de long avec fixation tous les 0,9 m ont montré que la flexion statique d'un système de rail suivant l'invention est de 1 mm environ sous une charge à l'essieu de 11 tonnes. La première fréquence propre du système roue/rail est de 40 Hz environ pour un système de support classique et de 30 Hz environ pour un système antivibratoire performant. Le réglage de la fréquence propre se fait par un choix adéquat des semelles élastiques placées sous le rail. Ce résultat se compare avantageusement à la fréquence propre du système roue/rail d'une voie sur ballast, qui est d'environ 60 Hz.

Les raideurs statiques et dynamiques des semelles antivibratoires sous le rail peuvent avantageusement être choisies de manière que les appuis successifs le long des rails constituent alternativement un appui relativement rigide et un appui relativement souple.

Dans un mode de réalisation avantageux, l'ensemble d'un tronçon de rail 11 et des selles 12 qui le supportent est lui-même enrobé dans un caisson 20 en béton coulé en_usine. Les Fig. 8 et 9 représentent, respectivement en coupe transversale et vu en plan, un caisson 20 dans lequel sont enrobés deux ensembles 10 comprenant chacun un tronçon de rail 11 fixé sur selles 12 et enrobé dans son enrobage 21 comme décrit plus haut. Un tel caisson, qui a par exemple des dimensions de 3 x 9 m, constitue ainsi un module de voie ferrée préfabriqué qui facilite l'installation d'une voie ferrée sur un site. La mise en place peut alors être faite en un temps très court par simple alignement des tronçons de rails de caissons contigus et jointure de ces caissons entre eux, et la mise en circulation du trafic sur les rails peut se faire sans avoir à attendre le durcissement du béton de voirie.

Il est bien entendu que les formes d'exécution illustrées sur les dessins et décrites dans ce qui précèdent sont donnés à titre d'exemples d'exécution du système de rail suivant l'invention et que l'invention n'est nullement limitée à ces exemples d'exécution.

## Revendications

1. Système de rail pour voie ferrée comprenant un rail (11), plusieurs selles (12) sur lesquelles le rail (11) se trouve fixé à intervalles réguliers, et un enrobage (21) enrobant longitudinalement le rail sur ses deux côtés, **caractérisé en que** l'enrobage (21) est constitué par un mortier d'enrobage reposant sur des profilés souples (14) fixés au patin du rail (11) et s'étendant entre les selles (12) sur lesquelles est fixé le rail, l'enrobage (21) précité étant coulé dans une gouttière délimitée latéralement par des cornières (18) fixées de façon amovible aux selles (12).

2. Système de rail suivant la revendication 1, **caractérisé en ce** l'enrobage (21) est délimité latéralement par les cornières (18) précitées.

3. Système de rail suivant l'une quelconque des revendications 1 et 2, **caractérisé en ce que** la surface des cornières devant venir en contact avec le mortier d'enrobage est recouverte d'un film destiné à faciliter l'enlèvement du mortier si nécessaire.

4. Système de rail suivant l'une quelconque des revendications précédentes, **caractérisé en ce que** l'enrobage (21) est constitué d'un mortier de caoutchouc fluide élastique, exempt de retrait et ayant une compressibilité stable.

5. Système de rail suivant l'une quelconque des revendications précédentes, **caractérisé en ce que** la partie supérieure de l'enrobage (21) est constituée d'un joint (23) imperméable, ayant une densité supérieure à celle de la partie restante de l'enrobage.

6. Système de rail suivant l'une quelconque des revendications précédentes, **caractérisé en ce que** le rail (11) est fixé sur les selles (12) avec interposition d'une semelle antivibratoire (13).

7. Système de rail suivant l'une quelconque des revendications précédentes, **caractérisé en ce qu'**il est lui-même enrobé dans un caisson (20) en béton pour former un module de voie ferrée préfabriqué.

8. Système de rail suivant la revendication 7, **caractérisé en ce que** ledit caisson (20) enrobe deux systèmes de rail (10) parallèles.

## Claims

1. A rail system for railway track comprising a rail (11), a plurality of sole plates (12) onto which the rail (11) is fastened at regular intervals, and a packing (21) longitudinally embedding the rail at both sides, **characterised in that** the packing (21) is comprised of a packing mortar resting on flexible profiles (14) fixed to the foot of the rail (11) and extending between the sole plates (12) onto which the rail is fastened, said packing (21) being poured into a gutter delimited laterally by angle steels (18) that are detachably fixed to the sole plates (12).

2. A rail system according to claim 1, **characterised in that** the packing (21) is delimited laterally by said angle steels (18).

3. A rail system according to either of claims 1 and 2, **characterised in that** the surface of the angle steels that are to be in contact with the packing mortar is covered by a film to facilitate removal of the mortar if necessary.

4. A rail system according to either of the preceding claims, **characterised in that** the packing (21) is comprised of a non-shrink elastic fluid rubber mortar that has a stable compressibility.

5. A rail system according to either of the preceding claims, **characterised in that** the upper part of the packing (21) is comprised of an impervious joint (23) having a greater density than the remaining part of the packing.

6. A rail system according to either of the preceding claims, **characterised in that** the rail (11) is fastened onto the sole plates (12) with interposition of an anti-vibration pad (13).

7. A rail system according to either of the preceding claims, **characterised in that** the system itself is embedded in a concrete coffer (20) to form a prefabricated railway module.

8. A rail system according to claim 7, **characterised in that** said coffer (20) embeds two parallel rail systems (10).

## Patentansprüche

1. Eisenbahn-Schienensystem mit einer Schiene (11), mehreren Unterlagselementen (12), auf denen die Schiene (11) in gleichmäßigen Intervallen befestigt ist, und einer Ummantelung (21), welche die Schiene longitudinal auf ihren beiden Seiten ummantelt,
**dadurch gekennzeichnet, dass** die Ummantelung (21) durch einen Ummantelungsmörtel gebildet wird, der auf elastischen Profilen (14) ruht, die am Fuß der Schiene (11) befestigt sind und sich zwischen den Unterlagselementen (12) erstrecken, auf denen die Schiene befestigt ist, wobei die genannte Ummantelung (21) in einer Rinne gegossen wird, die seitlich durch Winkelprofile (18) abgegrenzt ist, die lösbar an den Unterlagselementen (12) befestigt sind.

2. Schienensystem nach Anspruch 1, **dadurch gekennzeichnet, dass** diese Ummantelung (21) seitlich durch die genannten Winkelprofile (18) abgegrenzt wird.

3. Schienensystem nach einem der Ansprüche 1 und 2, **dadurch gekennzeichnet, dass** die mit dem Ummantelungsmörtel Kontakt habende Oberfläche der Winkelprofile mit einem Film überzogen ist, der dazu dient, die Entfernung des Mörtels zu erleichtern, wenn notwendig.

4. Schienensystem nach einem der vorangehenden Ansprüche, **dadurch gekennzeichnet, dass** die Ummantelung (21) mittels eines elastischen flüssigen Kautschukmörtels realisiert wird, der nicht schrumpft und eine stabile Kompressibilität aufweist.

5. Schienensystem nach einem der vorangehenden Ansprüche, **dadurch gekennzeichnet, dass** der obere Teil der Ummantelung (21) durch eine undurchlässige Dichtung (23) gebildet wird, deren Dichte höher ist als die des restlichen Teils der Ummantelung.

6. Schienensystem nach einem der vorangehenden Ansprüche, **dadurch gekennzeichnet, dass** die Schiene (11) mittels einer Antivibrationsplatte (13) auf den Unterlagselementen (12) ruht.

7. Schienensystem nach einem der vorangehenden Ansprüche, **dadurch gekennzeichnet, dass** es selbst von einem Betonkastenträger (20) ummantelt ist, um einen vorgefertigten Schienenweg-Modul zu bilden.

8. Schienensystem nach Anspruch 7, **dadurch gekennzeichnet, dass** der genannte Kastenträger (20) zwei parallele Schienensysteme (10) ummantelt.
